# EUROPÄISCHE PATENTSCHRIFT

(11) **EP 1 952 953 B1**
(45) Veröffentlichungstag und Bekanntmachung des Hinweises auf die Patenterteilung: **08.04.2009**
(21) Anmeldenummer: 07002357.7
(22) Anmeldetag: 02.02.2007
(51) Int. Cl.: B25F 3/00

(54) **Handwerkzeug zum Bohren und/oder Schrauben**
Hand-tool for drilling and/or screwing
Outil à main pour percer des trous et/ou pour serrer des vis

(43) Veröffentlichungstag der Anmeldung: 06.08.2008
(73) Patentinhaber: ERGOBIONIK GmbH, 46240 Bottrop (DE)
(72) Erfinder: Klingbeil, Thomas, 46240 Bottrop (DE)
(74) Vertreter: DR. STARK & PARTNER

(56) Entgegenhaltungen:
- WO-A-20/06108220
- AU-B2- 631 615
- DE-A1- 2 219 658
- DE-U1- 20 122 326
- DE-U1- 29 510 475
- US-A1- 2006 147 283

## Beschreibung

Die Erfindung betrifft ein motorisch angetriebenes Handwerkzeug zum Bohren und/oder Schrauben gemäß dem Oberbegriff des unabhängigen Anspruchs 1, mit einem Gehäuse, in dem zum einen ein motorischer Antrieb mit daran angeschlossener, drehbar gelagerte Antriebswelle vorgesehen ist und an dem zum anderen ein Revolverkopf mittels einer Drehlagerung angeordnet ist, der mit zumindest zwei antreibbaren Kupplungsköpfen versehen ist, die sowohl in eine angetriebene aktive Position als auch in eine nicht angetriebene Parkposition verschwenkt werden können, wobei die Antriebswelle über zumindest ein Zwischenelement mit einem ersten Kupplungsteil im Revolverkopf verbunden ist und wobei jedem Kupplungskopf jeweils ein zweites Kupplungsteil zugeordnet ist, welches sich in der aktiven Position dieses Kupplungskopfes in Eingriff mit dem ersten Kupplungsteil befindet und welches sich in der Parkposition dieses Kupplungskopfes nicht in Eingriff mit dem ersten Kupplungsteil befindet, wobei eine Verriegelungseinrichtung vorgesehen ist, die ein unbeabsichtigtes Verdrehen des Revolverkopfes verhindert und für jeden Kupplungskopf eine an dem Revolverkopf vorgesehene zugeordnete Aussparungen sowie ein an dem Gehäuse vorgesehenes Verriegelungselement umfasst, wobei das Verriegelungselement zwischen einer in eine Aussparung eingreifenden und damit ein Verdrehen des Revolverkopfes verhindernden Verriegelungsposition und einer die Aussparung(en) freigebenden und ein Verdrehen des Revolverkopfes ermöglichenden Drehposition verlagerbar ist, wobei das Verriegelungselement durch eine Betätigungseinrichtung aus der Verriegelungsposition in die Drehposition verlagerbar ist.

Aus der Praxis sind derartige Handwerkzeuge bekannt, mit denen durch Drehung des Revolverkopfes ein Bohren und anschließendes Schrauben ohne Austausch des eingespannte Bohrers gegen ein Schraubbit erfolgen kann. Ein solches Handwerkzeug ist beispielsweise in der WO 2006/108220 A beschrieben.

Nachteilig hierbei ist, dass für das Verdrehen des Revolverkopfes das Deaktivieren der Verdrehsicherung durch Verlagerung des Verriegelungselements aus der Verriegelungsposition in die Drehposition erfolgen muss, was regelmäßig ein Umgreifen erfordert und damit die Handhabung unnötig aufwändig gestaltet.

Aufgabe der Erfindung ist es, die vorgenannten Nachteile zu vermeiden und ein Handwerkzeug der vorgenannten Art anzugeben, das ein Verdrehen des Revolverkopfes ohne aufwändiges Lösen des Verriegelungselements ermöglicht.

Diese Aufgabe wird gemäß Anspruch 1 dadurch gelöst, dass der den motorischen Antrieb steuernde Einschalter derart mit dem Verriegelungselement gekoppelt ist, dass der Einschalter ebenfalls als Betätigungselement für die Verlagerung des Verriegelungselements zwischen der Verriegelungsposition und der Drehposition ausgebildet ist, so dass sich die Handhabung des Handwerkzeug einfacher gestaltet.

Weiterhin ist als ein Zwischenelement eine im Bereich der Drehlagerung des Revolverkopfes in den Revolverkopf hineingehende Zwischenantriebswelle vorgesehen, deren im Gehäuse befindliches Ende von der Antriebswelle angetrieben wird und deren im Revolverkopf befindliches Ende mit einem Kegelrad als ersten Kupplungsteil verbunden, insbesondere versehen ist, dessen Drehachse B nicht mit der Drehachse A der Drehlagerung des Revolverkopfes fluchtet, so dass dieses Kegelrad nicht auf der Drehachse A der Drehlagerung des Revolverkopfes angeordnet ist, und dass zum anderen das jeweilige zweite Kupplungsteil der Kupplungsköpfe als Kegelzahnrad ausgebildet ist, wobei das erste Kupplungsteil und die zweiten Kupplungsteile sowie die Position und Ausrichtung der Zwischenwelle so vorgesehen sind, dass nur das zweite Kupplungsteil des in der aktiven Position befindlichen Kupplungskopfes mit dem ersten Kupplungsteil in Eingriff ist.

Hierdurch wird bei Verdrehen des Revolverkopfes das zweite Kupplungsteil des bisher in der aktiven Position befindlichen Kupplungskopfes, welches sich bisher im Eingriff mit dem ersten Kupplungsteil befunden hat, aus diesem Eingriff heraus verschwenkt und somit automatisch ausgekuppelt. Durch Drehen eines weiteren Kupplungskopfes in die aktive Position wird dann dessen zweites Kupplungsteil in Eingriff mit dem ersten Kupplungsteil gebracht und somit automatisch eingekuppelt.

Dabei kann die Kopplung des den motorischen Antrieb steuernden Einschalters mit dem Verriegelungselement derart ausgestaltet sein, dass eine Betätigung der Betätigungsfläche des Einschalters nur dann möglich ist, wenn sich einer der Kupplungsköpfe des Revolverkopfes in seiner angetriebenen aktiven Position befindet und das Verriegelungselement in die Verriegelungsposition verlagerbar ist oder sich bereits in seiner Verriegelungsposition befindet, so dass eine Aktivierung des Antriebs bei nicht gegen Verdrehen gesichertem Revolverkopf nicht möglich ist und eine zusätzliche Betätigung einer separaten Betätigungseinrichtung für das Verriegelungselement nicht erforderlich ist.

Auch kann die Kopplung des den motorischen Antrieb steuernden Einschalters mit dem Verriegelungselement derart ausgestaltet sein, dass mit einem ersten Teilhub des Einschalters das Verriegelungselement in seine Verriegelungsposition verlagert wird und erst durch einen weiteren Hub des Einschalters die Aktivierung/Steuerung des motorischen Antriebs erfolgt, so dass ohne Betätigung des Einschalters der Revolverkopf frei drehbar ist.

Weiterhin kann die Betätigungseinrichtung mit dem Einschalter auch derart gekoppelt sein, dass das Verriegelungselement bei noch nicht betätigtem Einschalter lediglich einen Teil weit in die Aussparung eingreift und durch Betätigung des Einschalters weiter, insbesondere vollständig, in die Aussparung hineinziehbar ist, so dass bereits vor Betätigung des Einschalters eine Sicherung gegen Verdrehen gegeben sein kann. Dabei kann das Verriegelungselement insoweit durch eine Rückstellkraft automatisch zumindest ein Stück in die Aussparung bringbar sein, wenn der Revolverkopf mit einem seiner Kupplungsköpfe in eine für den Betrieb erforderliche Verriegelungsposition gebracht worden ist.

Erfindungsgemäß kann der Einschalter eine der Betätigungsfläche gegenüberliegende weitere Betätigungsfläche zur Druckbeaufschlagung in einer der für die Motoraktivierung erforderliche Betätigung entgegen gesetzten Richtung aufweisen, wobei die weitere Betätigungsfläche mit dem Verriegelungselement derart gekoppelt ist, dass bei Drücken der weiteren Betätigungsfläche das Verriegelungselement aus seiner Verriegelungsposition in seine Drehposition verlagert wird und nicht mehr in eine der Aussparungen eingreift, so dass der Revolverkopf normalerweise gegen Verdrehen gesichert ist und zwar ein aktives Lösen des Verriegelungselements erforderlich ist, dies jedoch kein Loslassen des Griffs des Handwerkzeugs erfordert.

Vorteilhafterweise kann zumindest ein Kupplungskopf als Bohrfutter und wenigstens ein Kupplungskopf als Aufnahme für ein Schraubbit ausgebildet sein, wobei zwischen dem als Aufnahme für ein Schraubbit ausgebildeten Kupplungskopf und dem ihm zugeordneten zweiten Kupplungsteil ein Untersetzungsgetriebe, insbesondere in Form eines Planetengetriebes, vorgesehen ist, so dass eine Änderung der Motorsteuerung oder ein Umschalten eines im Gehäuse (und nicht im Revolverkopf) vorgesehenen Getriebes nicht erforderlich ist, was eine technisch einfachere Konstruktion ermöglicht.

Auch kann der als Aufnahme für ein Schraubbit ausgebildete Kupplungskopf eine Drehmomentbegrenzung, insbesondere in Form einer Rutschkupplung, aufweisen, so dass eine Überbelastung beim Schrauben vermieden und eine Beschädigung des Schraubbits und/oder der zu drehenden Schraube vermieden wird.

Dabei kann die Drehachse B des ersten Kupplungsteils in einem von der Lotrechten auf der Drehebene A des Revolverkopfes abweichenden Winkel vorgesehen sein, so dass die Drehachse B des ersten Kupplungsteils weder mit der Drehachse A des Revolverkopfes fluchtet noch zu dieser parallel (versetzt) ist.

Auch kann die Drehachse B parallel versetzt zur Drehachse A des Revolverkopfes ausgerichtet sein und durch eine innerhalb der Drehlagerung vorgesehene Aussparung durchgeführt sein.

Im Folgenden wird ein in der Zeichnung dargestelltes Ausführungsbeispiel der Erfindung erläutert. Es zeigen:
- Fig. 1: Eine teilweise im Schnitt gehaltene Seitenansicht eines erfindungsgemäßen Handwerkzeuges und
- Fig. 2: einen in perspektivischer Darstellung gehaltene Ansicht des Gegenstandes nach Fig. 1, wobei der Übersichtlichkeit halber alle die Kraftübertragung betreffenden Bauteile nicht dargestellt sind.

In allen Figuren werden für gleiche bzw. gleichartige Bauteile übereinstimmende Bezugszeichen verwendet.

Fig. 1 zeigt ein motorisch angetriebenes Handwerkzeug 1, das sowohl zum Bohren als auch zum Schrauben verwendet werden kann. Das Handwerkzeug 1 umfasst ein Gehäuse 2, welches im dargestellten Ausführungsbeispiel - wie aus Fig. 2 auch ersichtlich - aus zwei seitlichen Teilehälften besteht.

In dem Gehäuse 2 ist ein motorischer Antrieb 3 vorgesehen, an den eine drehbar gelagerte Antriebswelle 4 angeschlossen ist. Das Gehäuse 2 umfasst einen Griffbereich 5 und einen vorderen Arbeitsbereich 6, der mit einem um eine Drehachse A drehbaren Revolverkopf 7 versehen ist.

Der Revolverkopf 7 umfasst wiederum im dargestellten Ausführungsbeispiel zwei antreibbare Kupplungsköpfe 8a und 8b, von denen der Kupplungskopf 8a als Bohrfutter und der Kupplungskopf 8b als Aufnahme für ein in der Zeichnung nicht dargestelltes Schraubbit ausgebildet ist.

Die Antriebswelle 4 ist über ein im dargestellten Ausführungsbeispiel als Zwischenantriebswelle ausgebildetes Zwischenelement 9 mit einem als Kegelzahnrad ausgebildeten ersten Kupplungsteil 10 verbunden, wobei sich das Zwischenelement vom Gehäuse 2 bis in den Revolverkopf 7 erstreckt und das erste Kupplungsteil 10 im Revolverkopf 7 angeordnet ist. Jeder der beiden drehbar gelagerten Kupplungsköpfe 8a und 8b umfasst wiederum ein ebenfalls als Kegelzahnrad ausgebildetes zweites Kupplungsteil 11, welches sich dann in Eingriff mit dem ersten Kupplungsteil 10 befindet, wenn der entsprechende Kupplungskopf 8a und 8b sich in seiner aktiven Position zur Benutzung befindet.

Hingegen ist das zweite Kupplungsteil 11 des nicht in Benutzung befindlichen Kupplungskopfes (im dargestellten Ausführungsbeispiel der Kupplungskopf 8b) nicht in Eingriff mit dem ersten Kupplungsteil 10.

Weiterhin ist eine Verriegelungseinrichtung vorgesehen, die ein unbeabsichtigtes Verdrehen des Revolverkopfes 7 verhindert. Hierfür ist an dem Revolverkopf 7 für jeden Kupplungskopf eine zugeordnete Aussparung 12 vorgesehen und an dem Gehäuse 2 ist ein Verriegelungselement 13 angeordnet, das zwischen einer in eine der Aussparungen 12 eingreifenden Verriegelungsposition und einer die Aussparungen 12 freigebenden und damit ein Verdrehen des Revolverkopfes 7 ermöglichen, Drehposition verlagerbar ist. Für eine leichtere Bedienbarkeit ist das Verriegelungselement 13 durch eine Betätigungseinrichtung aus der Verriegelungsposition in die Drehposition verlagerbar, wobei im dargestellten Ausführungsbeispiel die Betätigungseinrichtung durch den Einschalter 14, welcher den motorischen Antrieb 3 des Handwerkzeuges 1 steuert, gebildet ist.

Die Kopplung des Einschalters 14 mit dem Verriegelungselement 13 ist dabei derart ausgestaltet, dass einerseits eine Betätigung der Betätigungsfläche 15 des Einschalters 14 nur dann möglich ist, wenn sich einer der Kupplungsköpfe 8a bzw. 8b des Revolverkopfes 7 in seiner aktiven und damit antreibbaren Position befindet und sich somit das Verriegelungselement 13 in die zugeordnete Aussparung 12 des entsprechenden Kupplungskopfes 8a bzw. 8b befindet.

Damit ist auch bei noch nicht betätigtem Einschalter 14 bereits eine Verriegelung gegeben, so dass der Revolverkopf 7 nicht drehbar ist. Wie auch aus Fig. 2 ersichtlich, ist für eine Entriegelung der Einschalter 14 mit einer der für die Aktivierung des Antrieb zu betätigenden Betätigungsfläche 15 gegenüberliegenden weiteren Betätigungsfläche 16 versehen, die in entgegen gesetzter Richtung mit Druck beaufschlagt und damit in diese Richtung verlagert werden kann.

Im dargestellten Ausführungsbeispiel ist diese weitere Betätigungsfläche 16 des Einschalters 14 mit dem Verriegelungselement 13 derart gekoppelt, dass bei Drücken der weiteren Betätigungsfläche 16 das Verriegelungselement 13 aus seiner Verriegelungsposition in seiner Drehposition verlagert wird und dann nicht mehr in eine der Aussparungen 12 eingereift, so dass der Revolverkopf 7 dann frei drehbar ist.

Vorzugsweise kann diese Verlagerung zur Freigabe gegen eine Rückstellkraft, beispielsweise verursacht durch eine Feder oder dergleichen, erfolgen, so dass bei Erreichen einer Aussparung 12 das Verriegelungselement 13 automatisch zumindest mit einem Teilbereich in diese Aussparung 12 hinein verlagert wird und damit eine selbsttätige Verriegelung erfolgt. Dies ist insbesondere bei lediglich zwei Kupplungsköpfen 8a und 8b sinnvoll.

Die Kopplung des Einschalters 14 mit dem Verriegelungselement 13 ist dabei dadurch verwirklicht, dass der Einschalter 14 über ein Verbindungselement, dass sowohl Zugkräfte als auch Druckkräfte übertragen kann, mit dem Verriegelungselement 13 verbunden ist. Im dargestellten Ausführungsbeispiel handelt es sich bei diesem Verbindungselement um einen zwar verbiegbaren, aber ansonsten eine relativ hohe Steifigkeit aufweisenden Kunststoffstreifen, der einstückig mit dem Einschalter 14 und dem Verriegelungselement 13 ausgebildet ist und somit auch die Betätigungsfläche 15 und die weitere Betätigungsfläche 16 umfasst.

Dem als Aufnahme für ein Schraubbit ausgebildeten Kupplungskopf 8b ist im dargestellten Ausführungsbeispiel ein Untersetzungsgetriebe 17 zugeordnet, das zwischen dem Kupplungskopf 8b und dem ihm zugeordneten zweiten Kupplungsteil 11 vorgesehen ist und die hohe Drehzahl des motorischen Antriebs 3 auf eine niedrigere Drehzahl herabsenkt. Darüber hinaus weist dieser Kupplungskopf 8b eine Drehmomentbegrenzung auf, die insbesondere in Form einer Rutschkupplung ausgebildet sein kann.

## Patentansprüche

1. Motorisch angetriebenes Handwerkzeug (1) zum Bohren und/oder Schrauben, mit einem Gehäuse (2), in dem zum einen ein motorischer Antrieb (3) mit daran angeschlossener, drehbar gelagerte Antriebswelle (4) vorgesehen ist und an dem zum anderen ein Revolverkopf (7) mittels einer Drehlagerung angeordnet ist, der mit zumindest zwei antreibbaren Kupplungsköpfen (8a, 8b) versehen ist, die sowohl in eine angetriebene aktive Position als auch in eine nicht angetriebene Parkposition verschwenkt werden können, wobei die Antriebswelle (4) über zumindest ein Zwischenelement (9) mit einem ersten Kupplungsteil (10) im Revolverkopf (7) verbunden ist und wobei jedem Kupplungskopf (8a, 8b) jeweils ein zweites Kupplungsteil (11) zugeordnet ist, welches sich in der aktiven Position dieses Kupplungskopfes (8a, 8b) in Eingriff mit dem ersten Kupplungsteil (10) befindet und welches sich in der Parkposition dieses Kupplungskopfes (8a, 8b) nicht in Eingriff mit dem ersten Kupplungsteil (10) befindet, wobei eine Verriegelungseinrichtung vorgesehen ist, die ein unbeabsichtigtes Verdrehen des Revolverkopfes (7) verhindert und für jeden Kupplungskopf (8a, 8b) eine an dem Revolverkopf (7) vorgesehene zugeordnete Aussparung (12) sowie ein an dem Gehäuse (2) vorgesehenes Verriegelungselement (13) umfasst, wobei das Verriegelungselement (13) zwischen einer in eine Aussparung (12) eingreifenden und damit ein Verdrehen des Revolverkopfes (7) verhindernden Verriegelungsposition und einer die Aussparung (en) (12) freigebenden und ein Verdrehen des Revolverkopfes (7) ermöglichenden Drehposition verlagerbar ist, wobei das Verriegelungselement (13) durch eine Betätigungseinrichtung aus der Verriegelungsposition in die Drehposition verlagerbar ist, **dadurch gekennzeichnet, dass** der den motorischen Antrieb (3) steuernde Einschalter (14) derart mit dem Verriegelungselement (13) gekoppelt ist, dass der Einschalter (14) ebenfalls als Betätigungselement für die Verlagerung des Verriegelungselements (13) zwischen der Verriegelungsposition und der Drehposition ausgebildet ist, wobei als ein Zwischenelement (9) eine im Bereich der Drehlagerung des Revolverkopfes (7) in den Revolverkopf (7) hineingehende Zwischenantriebswelle vorgesehen ist, deren im Gehäuse (2) befindliches Ende von der Antriebswelle (4) angetrieben wird und deren im Revolverkopf (7) befindliches Ende mit einem Kegelrad als ersten Kupplungsteil (10) verbunden, insbesondere versehen ist, dessen Drehachse B nicht mit der Drehachse A der Drehlagerung des Revolverkopfes (7) fluchtet, so dass dieses Kegelrad nicht auf der Drehachse A der Drehlagerung des Revolverkopfes (7) angeordnet ist, und dass zum anderen das jeweilige zweite Kupplungsteil (11) der Kupplungsköpfe (8a, 8b) als Kegelzahnrad ausgebildet ist, wobei das erste Kupplungsteil(10) und die zweiten Kupplungsteile (11) sowie die Position und Ausrichtung der Zwischenwelle so vorgesehen sind, dass nur das zweite Kupplungsteil (11) des in der aktiven Position befindlichen Kupplungskopfes (8a, 8b) mit dem ersten Kupplungsteil (10) in Eingriff ist.

2. Handwerkzeug (1) nach dem vorhergehenden Anspruch, **dadurch gekennzeichnet, dass** die Kopplung des den motorischen Antrieb (3) steuernden Einschalters (14) mit dem Verriegelungselement (13) derart ausgestaltet ist, dass eine Betätigung der Betätigungsfläche (15) des Einschalters (14) nur dann möglich ist, wenn sich einer der Kupplungsköpfe (8a, 8b) des Revolverkopfes (7) in seiner angetriebenen aktiven Position befindet und das Verriegelungselement (13) in die Verriegelungsposition verlagerbar ist oder sich bereits in seiner Verriegelungsposition befindet.

3. Handwerkzeug (1) nach einem der vorhergehenden Ansprüche, **dadurch gekennzeichnet, dass** die Kopplung des den motorischen Antrieb (3) steuernden Einschalters (14) mit dem Verriegelungselement (13) derart ausgestaltet ist, dass mit einem ersten Teilhub des Einschalters (14) das Verriegelungselement (13) in seine Verriegelungsposition verlagert wird und erst durch einen weiteren Hub des Einschalters (14) die Aktivierung/Steuerung des motorischen Antriebs (3) erfolgt.

4. Handwerkzeug (1) nach dem vorhergehenden Anspruch, **dadurch gekennzeichnet, dass** die Betätigungseinrichtung mit dem Einschalter (14) derart gekoppelt ist, dass das Verriegelungselement (13) bei noch nicht betätigtem Einschalter (14) lediglich einen Teil weit in die Aussparung (12) eingreift und durch Betätigung des Einschalters (14) weiter, insbesondere vollständig, in die Aussparung (12) hineinziehbar ist.

5. Handwerkzeug (1) nach einem der vorhergehenden Ansprüche, **dadurch gekennzeichnet, dass** der Einschalter (14) eine der Betätigungsfläche (15) gegenüberliegende weitere Betätigungsfläche (16) zur Druckbeaufschlagung in entgegen gesetzter Richtung aufweist, wobei die weitere Betätigungsfläche (16) mit dem Verriegelungselement (13) derart gekoppelt ist, dass bei Drücken der weiteren Betätigungsfläche (16) das Verriegelungselement (13) aus seiner Verriegelungsposition in seine Drehposition verlagert wird und nicht mehr in eine der Aussparungen (12) eingreift.

6. Handwerkzeug (1) nach einem der vorhergehenden Ansprüche, **dadurch gekennzeichnet, dass** zumindest ein Kupplungskopf (8a) als Bohrfutter und wenigstens ein Kupplungskopf (8b) als Aufnahme für ein Schraubbit ausgebildet ist, wobei zwischen dem als Aufnahme für ein Schraubbit ausgebildeten Kupplungskopf (8b) und dem ihm zugeordneten zweiten Kupplungsteil (11) ein Untersetzungsgetriebe (17), insbesondere in Form eines Planetengetriebes, vorgesehen ist.

7. Handwerkzeug (1) nach dem vorhergehenden Anspruch, **dadurch gekennzeichnet, dass** der als Aufnahme für ein Schraubbit ausgebildete Kupplungskopf (8b) eine Drehmomentbegrenzung, insbesondere in Form einer Rutschkupplung, aufweist.

8. Handwerkzeug (1) nach *einem der* vorhergehenden *Ansprüche*, **dadurch gekennzeichnet, dass** die Drehachse B des ersten Kupplungsteils (10) in einem von der Lotrechten auf der Drehebene des Revolverkopfes (7) abweichenden Winkel vorgesehen ist.

9. Handwerkzeug (1) nach *einem der vorhergehenden Ansprüche*, **dadurch gekennzeichnet, dass** die Drehachse B parallel versetzt zur Drehachse A des Revolverkopfes (7) ausgerichtet ist und durch eine innerhalb der Drehlagerung vorgesehene Aussparung (12) durchgeführt ist.

## Claims

1. Motor-driven hand tool (1) for drilling and/or screwing operations, said hand tool including a housing (2) in which is provided, on the one hand, a motor-driven drive (3) with a rotatably mounted drive shaft (4) connected thereto and on which, on the other hand, is positioned a turret (7) by means of a pivot bearing arrangement, said turret being provided with at least two driveable coupling heads (8a, 8b), which can be pivoted both into a driven active position and a non-driven idle position, wherein the drive shaft (4) is connected to a first coupling .part (10) in the turret (7) by means of at least one intermediate element (9) and wherein each coupling head (8a, 8b) has associated respectively therewith a second coupling part (11), which engages with the first coupling part (10) in the active position of said coupling head (8a, 8b) and which does not engage with the first coupling part (10) in the idle position of said coupling head (8a, 8b), wherein there is provided a locking device which prevents unintentional rotation of the turret (7) and comprises for each coupling head (8a, 8b) an associated recess (12) that is provided on the turret (7) and a locking element (13) that is provided on the housing (2), wherein the locking element (13) is displaceable between a locking position engaging a recess (12) and consequently preventing rotation of the turret (7) and a rotating position releasing the recess (12) and enabling rotation of the turret (7), wherein the locking element (13) is displaceable from the locking position into the rotating position by means of an actuating device, **characterized in that** the closing switch (14) controlling the motor drive (3) is coupled to the locking element (13) in such a manner that the closing switch (14) also takes the form of an actuating element for the displacing of the locking element (13) between the locking position and the rotating position, wherein as an intermediate element an intermediate drive shaft is provided extending into the turret (7) in the region of the pivot bearing arrangement of the turret (7), the end of said intermediate drive shaft situated in the housing (2) being driven by the drive shaft (4) and its end situated in the turret (7) being connected to, or more especially being provided with, a bevel gear as the first coupling part (10), the axis of rotation B of which is not aligned with the axis of rotation A of the pivot bearing arrangement of the turret (7), such that the said bevel gear is not positioned on the axis of rotation A of the pivot bearing arrangement of the turret (7), and that, on the other hand, the respective second coupling part (11) of the coupling heads (8a, 8b) is in the form of a bevel gear, wherein the first coupling part (10) and the second coupling parts (11) and the position and alignment of the intermediate shaft are provided such that only the second coupling part (11) of the coupling head (8a, 8b) situated in the active position engages with the first coupling part (10).

2. Hand tool (1) according to the preceding claim, **characterized in that** the coupling between the closing switch (14) controlling the drive (3) and the locking element (13) is developed in such a manner that it is only possible to actuate the actuating face (15) of the closing switch (14) if one of the coupling heads (8a, 8b) of the turret (7) is situated in its driven active position and the locking element (13) is displaceable into the locking position or is already situated in its locking position.

3. Hand tool (1) according to one of the preceding claims, **characterized in that** the coupling between the closing switch (14) controlling the motor drive (3) and the locking element (13) is developed in such a manner that with a first part travel of the limit switch (14), the locking element (13) is displaced into its locking position and the activation/control of the motor drive (3) is only effected through a further travel of the closing switch (14).

4. Hand tool (1) according to the preceding claim, **characterized in that** the actuating device is coupled with the closing switch (14) in such a manner that, with the closing switch (14) not yet actuated, the locking element (13) only engages a little way into the recess (12) and through actuation of the limit switch (14), is pulled further, more especially completely, into the recess (12).

5. Hand tool (1) according to one of the preceding claims, **characterized in that** the closing switch (14) has a further actuating face (16), situated opposite the actuating face (15), for applying pressure in the opposing direction, wherein the further actuating face (16) is coupled with the locking element (13) in such a manner that when the further actuating face (16) is pressed, the locking element is displaced out of its locking position into its rotating position and no longer engages one of the recesses (12).

6. Hand tool (1) according to one of the preceding claims, **characterized in that** at least one coupling head (8a) is in the form of a drill chuck and at least one coupling head (8b) is in the form of a receiving means for a screw bit, wherein a reduction gear (17), more especially in the form of a planetary gear train, is provided between the coupling head (8b) that is in the form of a receiving means for a screw bit and the second coupling part (11) that is associated therewith.

7. Hand tool (1) according to the preceding claim, **characterized in that** the coupling head (8b) that is in the form of a receiving means for a screw bit has a torque limiting means, more especially in the form of a sliding clutch.

8. Hand tool (1) according to one of the preceding claims, **characterized in that** the axis of rotation B of the first coupling part (10) is provided at an angle deviating from the vertical on the plane of rotation of the turret (7).

9. Hand tool (1) according to one of the preceding claims, **characterized in that** the axis of rotation B is aligned offset in a parallel manner relative to the axis of rotation A of the turret (7) and is guided through a recess (12) provided within the pivot bearing arrangement.

## Revendications

1. Outil à main (1) entraîné par moteur, pour percer et/ou pour visser, avec un boîtier (2), dans lequel d'une part il est prévu un entraînement motorisé (3) avec un arbre d'entraînement (4) monté à rotation qui lui est raccordé, et sur lequel d'autre part est disposée, au moyen d'un palier rotatif, une tourelle revolver (7) qui est pourvue d'au moins deux têtes d'accouplement entraînables (8a, 8b) qui peuvent être pivotées aussi bien dans une position active entraînée que dans une position de rangement non entraînée, sachant que l'arbre d'entraînement (4) est relié via au moins un élément intermédiaire (9) à une première partie d'accouplement (10) dans la tourelle revolver (7) et sachant qu'à chaque tête d'accouplement (8a, 8b) est respectivement associée une deuxième partie d'accouplement (11), qui se trouve en engagement avec la première partie d'accouplement (10) dans la position active de cette tête d'accouplement (8a, 8b) et qui ne se trouve pas en engagement avec la première partie d'accouplement (10) dans la position de rangement de cette tête d'accouplement (8a, 8b), sachant qu'il est prévu un dispositif de verrouillage qui empêche une rotation non intentionnelle de la tourelle revolver (7) et qui comprend, pour chaque tête d'accouplement (8a, 8b), un évidement associé (12) prévu sur la tourelle revolver (7) ainsi qu'un élément de verrouillage (13) prévu sur le boîtier (2), sachant que l'élément de verrouillage (13) peut être déplacé entre une position de verrouillage, s'engageant dans un évidement (12) et empêchant ainsi une rotation de la tourelle revolver (7), et une position de rotation libérant le ou les évidements (12) et permettant une rotation de la tourelle revolver (7), sachant que l'élément de verrouillage (13) peut être déplacé de la position de verrouillage dans la position de rotation par un dispositif d'actionnement, **caractérisé en ce que** l'interrupteur (14) commandant l'entraînement motorisé (3) est couplé à l'élément de verrouillage (13) de telle sorte que l'interrupteur (14) est également conçu comme élément d'actionnement pour le déplacement de l'élément de verrouillage (13) entre la position de verrouillage et la position de rotation, sachant qu'il est prévu comme élément intermédiaire (9) un arbre d'entraînement intermédiaire s'enfonçant dans la tourelle revolver (7) dans la région du palier rotatif de la tourelle revolver (7), arbre dont l'extrémité se trouvant dans le boîtier (2) est entraînée par l'arbre d'entraînement (4) et dont l'extrémité se trouvant dans la tourelle revolver (7) est reliée à une roue conique comme première partie d'accouplement (10), notamment est pourvue d'une telle roue conique, roue dont l'axe de rotation B n'est pas aligné avec l'axe de rotation A du palier rotatif de la tourelle revolver (7), de sorte que cette roue conique n'est pas disposée sur l'axe de rotation A du palier rotatif de la tourelle revolver (7), et **en ce que**, d'autre part, la deuxième partie d'accouplement respective (11) des têtes d'accouplement (8a, 8b) est réalisée sous forme de roue dentée conique, sachant que la première partie d'accouplement (10) et les deuxièmes parties d'accouplement (11) ainsi que la position et l'orientation de l'arbre intermédiaire sont prévues de telle sorte que seule la deuxième partie d'accouplement (11) de la tête d'accouplement (8a, 8b) se trouvant dans la position active est en engagement avec la première partie d'accouplement (10).

2. Outil à main (1) selon la revendication précédente, **caractérisé en ce que** le couplage de l'interrupteur (14) commandant l'entraînement motorisé (3) à l'élément de verrouillage (13) est conçu de telle sorte qu'un actionnement de la surface d'actionnement (15) de l'interrupteur (14) n'est possible que si une des têtes d'accouplement (8a, 8b) de la tourelle revolver (7) se trouve dans sa position active entraînée et si l'élément de verrouillage (13) peut être déplacé dans la position de verrouillage ou se trouve déjà dans sa position de verrouillage.

3. Outil à main (1) selon l'une des revendications précédentes, **caractérisé en ce que** le couplage de l'interrupteur (14) commandant l'entraînement motorisé (3) à l'élément de verrouillage (13) est conçu de telle sorte que, par une première course partielle de l'interrupteur (14), l'élément de verrouillage (13) est déplacé dans sa position de verrouillage, et que l'activation/commande de l'élément de verrouillage (13) n'a lieu que par une course supplémentaire de l'interrupteur (14).

4. Outil à main (1) selon la revendication précédente, **caractérisé en ce que** le dispositif d'actionnement est couplé à l'interrupteur (14) de telle sorte que l'élément de verrouillage (13), lorsque l'interrupteur (14) n'est pas encore actionné, ne s'engage que partiellement dans l'évidement (12), et qu'il peut être enfoncé plus profondément, notamment complètement, dans l'évidement (12) par l'actionnement de l'interrupteur (14).

5. Outil à main (1) selon l'une des revendications précédentes, **caractérisé en ce que** l'interrupteur (14) présente une autre surface d'actionnement (16), opposée à la surface d'actionnement (15) et destinée à la sollicitation en pression dans la direction opposée, sachant que l'autre surface d'actionnement (16) est couplée à l'élément de verrouillage (13) de telle sorte que, lorsqu'une pression est exercée sur l'autre surface d'actionnement (16), l'élément de verrouillage (13) est déplacé de sa position de verrouillage dans sa position de rotation et ne s'engage plus dans un des évidements (12).

6. Outil à main (1) selon l'une des revendications précédentes, **caractérisé en ce qu'**au moins une tête d'accouplement (8a) est conçue comme mandrin et au moins une tête d'accouplement (8b) comme réceptacle pour un embout de vissage, sachant qu'un engrenage démultiplicateur (17), notamment sous la forme d'un engrenage planétaire, est prévu entre la tête d'accouplement (8b) conçue comme réceptacle pour un embout de vissage et la deuxième partie d'accouplement (11) qui lui est associée.

7. Outil à main (1) selon la revendication précédente, **caractérisé en ce que** la tête d'accouplement (8b) conçue comme réceptacle pour un embout de vissage présente une limitation de couple, notamment sous la forme d'un accouplement à friction.

8. Outil à main (1) selon l'une des revendications précédentes, **caractérisé en ce que** l'axe de rotation B de la première partie d'accouplement (10) est prévu sous un angle divergeant de la perpendiculaire au plan de rotation de la tourelle revolver (7).

9. Outil à main (1) selon l'une des revendications précédentes, **caractérisé en ce que** l'axe de rotation B est orienté parallèlement en décalage à l'axe de rotation A de la tourelle revolver (7) et passe par un évidement (12) prévu à l'intérieur du palier rotatif.
